# EUROPÄISCHE PATENTSCHRIFT

(11) **EP 4 069 605 B1**
(45) Veröffentlichungstag und Bekanntmachung des Hinweises auf die Patenterteilung: **14.08.2024**
(21) Anmeldenummer: 20820079.0
(22) Anmeldetag: 01.12.2020
(51) Int. Cl.: B65D 75/58, B65D 85/10

(54) **PACKUNG FÜR PRODUKTE DER ZIGARETTENINDUSTRIE**
PACK FOR PRODUCTS OF THE TOBACCO INDUSTRY
EMBALLAGE POUR PRODUITS DE L'INDUSTRIE DU TABAC

(30) Priorität: 03.12.2019 DE 102019132850
(43) Veröffentlichungstag der Anmeldung: 12.10.2022
(73) Patentinhaber: Focke & Co. (GmbH & Co. KG), 27283 Verden (DE)
(72) Erfinder: SCHNEIDER, Christoph, 27283 Verden (DE); BUSE, Henry, 27374 Visselhövede (DE)
(74) Vertreter: Aulich, Martin
(86) Internationale Anmeldenummer: PCT/EP2020/084158
(87) Internationale Veröffentlichungsnummer: WO 2021/110696

(56) Entgegenhaltungen:
- WO-A1-02/079052
- WO-A1-2013/046444
- WO-A1-2016/102461
- WO-A1-2016/120674
- WO-A1-2017/134565
- DE-A1- 102015 016 456
- US-A1- 2011 114 518

## Beschreibung

Die vorliegende Erfindung betrifft eine Packung mit den Merkmalen des Anspruchs 1.

Es sind Packungen für Produkte der Zigarettenindustrie bekannt, bei denen in einer formstabilen Außenpackung, insbesondere als Klappschachtel mit Deckel und Schachtelteil, eine formstabile Innenpackung enthalten ist, die die Produkte im geschlossenen Zustand allseitig umgibt (Box-in-Box). Dabei ist bekannt, eine Entnahmeöffnung der formstabilen Innenpackung durch ein mehrfach wirksames Verschlussetikett aus Folie zu verschließen, das zwischen einer die Entnahmeöffnung verschließenden in eine die Entnahmeöffnung freigebende Stellung (und zurück) bewegbar ist. Das maschinelle Aufbringen dieser Verschlussetiketten auf die Innenpackungen ist aufwendig, kostenintensiv und fehleranfällig, insbesondere im Hinblick auf ein positionsgenaues Anbringen der Verschlussetiketten.

Aus der WO 02/079052 A1 ist beispielsweise eine Zigarettenpackung bekannt, bei der die Entnahmeöffnung durch eine wiederversiegelbare Klebelasche verschließbar ist, die dazu unter anderem an stirnseitig angeordneten Kragenabschnitten der Innenpackung haftet.

In der WO 2017/134565 A1 ist eine Packung für Zigaretten gezeigt, bei der eine Verschlusslasche als ein durch eine Trennlinie begrenzter Teil der Innenpackung ausgebildet ist, der beim Öffnen des Deckels der Packung abgetrennt wird, wodurch eine Entnahmeöffnung entsteht. Die WO 2016/120674 A1 zeigt eine Packung mit einem Kragen, der einen durch Einschnitte definierten beweglichen Teil umfasst, welcher die Entnahmeöffnung in dem Kragen zumindest initial verschließt. Die US2011/0114518 zeigt eine weitere Packung mit einer Entnahmeöffnung.

Es ist Aufgabe der vorliegenden Erfindung, die oben genannten Packungen weiterzuentwickeln.

Diese Aufgabe wird gelöst durch eine Packung mit den Merkmalen des Anspruchs 1.

Ein Packung für Produkte der Zigarettenindustrie mit den Merkmalen des Anspruchs 1 weist entsprechend eine insbesondere als Klappschachtel mit Schachtelteil und Deckel ausgebildete, aus einem Zuschnitt aus formstabilem Material gefertigte Außenpackung auf und mindestens eine in der Außenpackung angeordnete, ebenfalls aus einem Zuschnitt aus formstabilem Material gefertigte, insbesondere quaderförmige Innenpackung, die die Produkte (im geschlossenen Zustand der Innenpackung) allseitig umschließt. Dabei weist die Innenpackung des Weiteren ein Verschlussmittel auf, das vor Erstingebrauchnahme der Innenpackung eine sich mindestens in einem stirnseitigen Bereich der Innenpackung, vorzugsweise zusätzlich in einem vorderseitigen Bereich der Innenpackung erstreckende Entnahmeöffnung zur Entnahme einzelner Produkte verschließt, und das von dem die Entnahmeöffnung verschließenden Zustand in einen die Entnahmeöffnung freigebenden Zustand überführbar ist. Erfindungsgemäß besteht dieses Verschlussmittel dabei aus formstabilem Material.

Dieses formstabile Material kann beispielsweise Karton sein. Bevorzugt ist der Karton beschichtet, beispielsweise mit einer aroma- oder feuchtigkeitsdichten Schicht. Dies muss aber nicht so sein.

Was ihren grundsätzlichen Aufbau betrifft, so kann die/jede Innenpackung im Rahmen dieser Anmeldung über eine großflächige Vorderwand verfügen, eine der Vorderwand gegenüberliegende, großflächige Rückwand, zwei voneinander beabstandete, die Vorderwand und die Rückwand miteinander verbindende Schmalseitenwände, eine Bodenwand sowie eine der Bodenwand parallel gegenüberliegende Stirnwand.

Das Verschlussmittel ist erfindungsgemäß eine insbesondere einstückig mit der Innenpackung verbundene, schwenkbar gelagerte Verschlusslasche, die aus dem die Entnahmeöffnung verschließenden Zustand, nämlich einer Schließstellung, in den die Entnahmeöffnung freigebenden Zustand, nämlich eine Öffnungsstellung, verschwenkbar ist.

Dabei kann die Verschlusslasche schwenkbar gelagert sein mittels eines Liniengelenks, das durch eine Faltlinie gebildet ist, die die Rückwand und die Stirnwand der Innenpackung miteinander verbindet, oder das durch eine Faltlinie gebildet ist, die Teil der Stirnwand der Innenpackung ist und mit Abstand zu der die Rückwand und die Stirnwand der Innenpackung miteinander verbindenden Innenpackungskante verläuft.

Ein Stirnseitenabschnitt der Verschlusslasche ist erfindungsgemäß durch die Stirnwand der Innenpackung gebildet.

Weiter vorzugsweise kann der Stirnseitenabschnitt und/oder der Vorderseitenabschnitt der Verschlusslasche vor Erstingebrauchnahme der Innenpackung über eine oder mehrere Aufreißlinien, insbesondere aus Perforationen oder Ritzungen mit angrenzenden Schmalseitenwänden der Innenpackung verbunden sein.

Erfindungsgemäß ist die Entnahmeöffnung in voller, durch den Abstand von zwei parallelen aufrechten Schmalseitenwänden der Innenpackung definierter Länge von dem von der Stirnwand der Innenpackung gebildeten Stirnseitenabschnitt der Verschlusslasche überdeckt.

Der Stirnseitenabschnitt der Verschlusslasche kann dabei vor Erstingebrauchnahme der Innenpackung unverbunden auf freien (oberen) Kanten der Schmalseitenwände aufliegen. Der Vorderseitenabschnitt der Verschlusslasche kann in Schließstellung der Innenpackung bereichsweise außen an der Vorderwand der Innenpackung anliegen, insbesondere mittels lösbarem, bevorzugt mehrfach wirksamem, Klebstoff an dieser befestigt sein.

Was den Vorderseitenabschnitt der Verschlusslasche betrifft, so kann er in Schließstellung einen bzw. den sich im vorderseitigen Bereich der Innenpackung erstreckenden Abschnitt der Entnahmeöffnung vollständig überdecken.

Der Vorderseitenabschnitt der Verschlusslasche kann einen (seitlichen) Randbereich der Vorderwand der Innenpackung überdecken, an den der sich im vorderseitigen Bereich der Innenpackung erstreckende Abschnitt der Entnahmeöffnung angrenzt.

Nach Erstingebrauchnahme der Innenpackung entstehende freie Kanten des durch die gesamte Stirnwand gebildeten Stirnseitenabschnitts der Verschlusslasche können in Schließstellung der Verschlusslasche lückenlos oder im Wesentlichen lückenlos zugeordneten freien Kanten der Innenpackung gegenüberliegen, die die Entnahmeöffnung begrenzen.

Die Verschlusslasche kann einen insbesondere einstückig mit ihr über eine Faltlinie verbundenen, bevorzugt endseitigen Verbindungsabschnitt aufweisen, der insbesondere mittels Klebstoff dauerhaft an dem Deckel der Außenpackung befestigt ist, sodass die Verschlusslasche beim Öffnen des Deckels automatisch von ihrer Schließstellung in ihre Öffnungsstellung verschwenkt wird.

Weitere Merkmale der vorliegenden Erfindung ergeben sich aus den beigefügten Patentansprüchen, der nachfolgenden Beschreibung bevorzugter Ausführungsbeispiele sowie den beigefügten Zeichnungen. Darin zeigt:
- Fig. 1: eine Innenpackung einer ersten Ausführungsform einer erfindungsgemäßen Packung, perspektivisch,
- Fig. 2: die Innenpackung aus Fig. 1, angeordnet in einer Außenpackung der erfindungsgemäßen Packung, bei geöffnetem Deckel, perspektivisch,
- Fig. 3: eine zweite Ausführungsform einer erfindungsgemäßen Packung in einer Darstellung analog Fig. 2, perspektivisch,
- Fig. 4: eine Draufsicht auf einen Zuschnitt für die Fertigung der Innenpackung gemäß Fig. 1/Fig. 2 (linke Zuschnitthälfte) bzw. der Innenpackung gemäß Fig. 3 (rechte Zuschnitthälfte),
- Fig. 5: eine Innenpackung einer nicht-erfindungsgemäßen

- Fig. 6: Packung, perspektivisch, die Innenpackung aus Fig. 5, angeordnet in einer Außenpackung der Packung, bei geöffnetem Deckel, perspektivisch
- Fig. 7: eine weitere nicht-erfindungsgemäße Packung in einer Darstellung analog Fig. 6,
- Fig. 8: eine Draufsicht auf einen Zuschnitt zur Fertigung der Innenpackung gemäß Fig. 5/6 (linke Zuschnitthälfte) bzw. Fig. 7 (rechte Zuschnitthälfte),
- Fig. 9: eine weitere nicht-erfindungsgemäße Packung, bei geöffnetem Deckel der Außenpackung, perspektivisch,
- Fig. 10: einen Schnitt durch die Packung in Fig. 9 entlang der Schnittebene X-X in Fig. 9,
- Fig. 11: eine weitere nicht-erfindungsgemäße Packung bei geöffnetem Deckel der Außenpackung, perspektivisch,
- Fig. 12: die Packung aus Fig. 11 in analoger Darstellung, mit von der Innenpackung entferntem Verschlussmittel der Innenpackung,
- Fig. 13: eine weitere nicht-erfindungsgemäße Packung bei geöffnetem Deckel der Außenpackung, perspektivisch, mit an dem Deckel der Außenpackung befestigtem Verschlussmittel,
- Fig. 14: eine Draufsicht auf einen Zuschnitt zur Fertigung der Innenpackung gemäß Fig. 11/12 (linke Zuschnitthälfte) bzw. Fig. 13 (rechte Zuschnitthälfte),
- Fig. 15: eine dritte Ausführungsform einer erfindungsgemäßen Packung mit zwei separaten darin angeordneten Innenpackungen, bei geöffnetem Deckel der Außenpackung, perspektivisch,
- Fig. 16: eine weitere nicht-erfindungsgemäße Packung mit darin angeordneter Innenpackung mit zwei separaten bzw. separierbaren Verschlussmitteln, bei geöffnetem Deckel der Außenpackung, perspektivisch,
- Fig. 17: eine Draufsicht auf einen Zuschnitt zur Fertigung der Innenpackung gemäß Fig. 16.

Die in den Zeichnungen wiedergegebenen Packungsbeispiele betreffen Zigarettenpackungen des Typs Hinge-Lid bzw. Klappschachtel, ausgestaltet als Box-in-Box-Packung.

Nachfolgend werden zunächst Merkmale beschrieben, die allen Ausführungsformen der Fig. 1-17 gemeinsam sind. Anschließend wird separat auf Spezifika der einzelnen Ausführungen eingegangen.

Herkömmlicherweise verfügen die vorgenannten Packungen über eine Außenpackung 10 mit einem unteren (becherförmigen) Schachtelteil 11 und einem Deckel 12. Die Erfindung ist aber nicht auf solche Außenpackungen beschränkt. Denkbar sind beispielsweise auch Außenpackungen ohne Deckel bzw. schwenkbaren Deckel.

Das Schachtelteil 11 und der Deckel 12 der Außenpackung 10 sind vorzugsweise aus einem gemeinsamen Zuschnitt aus formstabilem Material gefertigt, insbesondere (dünnem und ggf. beschichtetem) Karton.

In der Außenpackung 10 ist jeweils mindestens eine Innenpackung 13 angeordnet, ebenfalls in der Regel quaderförmig und ebenfalls bevorzugt aus einem Zuschnitt aus formstabilem Material wie (dünnem und ggf. beschichtetem) Karton gefertigt.

Das formstabile Material ist vorzugsweise aroma- und/oder feuchtigkeitsdicht ausgebildet. Es versteht sich, dass dies nicht zwingend erforderlich ist.

Das Schachtelteil 11 der jeweiligen Außenpackung 10 weist eine großflächige Schachtelteil-Vorderwand 14 auf, eine großflächige (gegenüberliegende) Schachtelteil-Rückwand 15, zwei schmale, aufrechte, die Schachtelteil-Vorderwand 14 und die Schachtelteil-Rückwand 15 jeweils miteinander verbindende Schachtelteil-Schmalseitenwände 16 sowie eine Schachtelteil-Bodenwand 28.

Der Deckel 12 ist über ein Liniengelenk 17 an der Schachtelteil-Rückwand 15 angelenkt und weist eine Deckel-Vorderwand 18 auf, eine Deckel-Rückwand 19, zwei die Deckel-Vorderwand 18 und die Deckel-Rückwand 19 jeweils miteinander verbindende Deckel-Seitenwände 20 sowie eine im geschlossenen Zustand der Außenpackung 10 der Schachtelteil-Bodenwand 28 in einer parallelen Ebenen gegenüberliegende Deckel-Stirnwand 21.

In der jeweiligen Innenpackung 13 befindet sich mindestens eine Zigarettengruppe bzw. Zigarettenformation 22.

Diese kann, wie in der Ausführungsform der Fig. 2, noch zusätzlich von einer aus einem Zuschnitt aus Stanniol oder dünnem Papier oder dergleichen hergestellten Innenumhüllung 23 umhüllt sein, dies muss aber nicht so sein.

Die Innenpackung 13 verfügt über eine der Schachtelteil-Vorderwand 14 zugewandte Innen-Vorderwand 24, den jeweiligen Schachtelteil-Schmalseitenwänden 16 jeweils zugewandte Innen-Schmalseitenwände 25, eine der Deckel-Stirnwand 21 im geschlossenen Zustand der Packung zugewandte Innen-Stirnwand 26, eine der Schachtelteil-Rückwand 15 zugewandte Innen-Rückwand 27 sowie eine der Schachtelteil-Bodenwand 28 zugewandte Innen-Bodenwand 29.

Die Innen-Schmalseitenwände 25 sind vorliegend jeweils doppellagig ausgebildet aus jeweils inneren Innen-Seitenlappen 30 und äußeren Innen-Seitenlappen 31.

Die Innenpackungen 13 sämtlicher Ausführungsbeispiele weisen jeweils mindestens eine Entnahmeöffnung 32 auf, über die Zigaretten der jeweiligen Zigarettengruppe 22 entnommen werden können.

Die Entnahmeöffnungen 32 erstrecken sich dabei jeweils mit einem stirnseitigen Bereich 32a teilweise oder vollständig im Bereich der Innen-Stirnwand 26 der Innenpackung 13 sowie mit einem vorderseitigen Bereich 32b (teilweise) im Bereich der angrenzenden Innen-Vorderwand 24, wobei der vorderseitige Bereich 32b an den stirnseitigen Bereich 32a anschließt.

Allen Ausführungsbeispielen gemeinsam ist zudem, dass die jeweilige Entnahmeöffnung 32 über mindestens ein, vorliegend einstückig mit dem jeweiligen Zuschnitt 33, aus dem die jeweilige Innenpackung 13 gefertigt ist, verbundenes Verschlussmittel 34 verfügt, das sich vor Erstingebrauchnahme der Innenpackung 13 durch einen Benutzer der Packung in einem die jeweilige Entnahmeöffnung 32 entweder bereichsweise oder vollständig verschließenden Zustand befindet.

Das jeweilige Verschlussmittel 34 besteht aus einem formstabilen, insbesondere (aber nicht zwingend) aroma- oder feuchtigkeitsdichten Material, beispielsweise ebenfalls aus (dünnem und ggf. beschichtetem) Karton.

Wenn das Verschlussmittel 34 wie vorstehend beschrieben einstückig mit dem jeweiligen Zuschnitt 33 verbunden bzw. Bestandteil desselben ist, ist es entsprechend aus demselben formstabilem Material gefertigt wie die jeweilige aus dem Zuschnitt 33 gefertigte Innenpackung 13.

Das Verschlussmittel 34 kann dann bei Erstingebrauchnahme der Packung bzw. der Innenpackung 13 von einem Benutzer der Packung von dem die Entnahmeöffnung 32 verschließenden Zustand in einen die Entnahmeöffnung 32 mindestens bereichsweise oder vollständig freigebenden Zustand überführt werden. In einigen der Ausführungsbeispiele kann das Verschlussmittel 34 auch wieder in den verschließenden Zustand zurücküberführt werden.

### Ausführungsbeispiel der Fig. 1 und 2

In dem Ausführungsbeispiel der Fig. 1 und 2 bzw. 4 (linke Zuschnitthälfte) geschieht die vorgenannte Überführung in den die Entnahmeöffnung freigebenden Zustand insbesondere aber nicht nur bei Erstingebrauchnahme der Packung automatisch bei Öffnung des Deckels 12 der Außenpackung 10 durch einen Benutzer, da das Verschlussmittel 34 an dem Deckel 12 befestigt ist und bei Verschwenken des Deckels 12 um das Liniengelenk 17 von einer Schließstellung, in der die Entnahmeöffnung 32 verschlossen ist, in eine Öffnungsstellung bewegt wird, in der die Entnahmeöffnung 32 freigegeben ist. Durch umgekehrte Bewegung des Deckels 12 kann das Verschlussmittel 34 in die Schließstellung rücküberführt bzw. zurückbewegt werden.

Es versteht sich, dass auch vorgesehen werden kann, das Verschlussmittel 34 nicht an dem Deckel 12 zu befestigen, sodass ein Benutzer das Verschlussmittel 34 manuell greifen und in die Öffnungsstellung bzw. ggf. die Schließstellung bewegen würde/müsste. Es wird betont, dass dies für alle äquivalenten Ausführungsformen der vorliegenden Anmeldung gilt.

Die Entnahmeöffnung 32 erstreckt sich in diesem Ausführungsbeispiel mit ihrem stirnseitigen Bereich 32a über die volle Tiefe der Innenpackung 13, die durch den Abstand der Innen-Vorderwand 24 und der gegenüberliegenden Innen-Rückwand 27 definiert ist.

Weiter erstreckt sich die Entnahmeöffnung 32 mit ihrem stirnseitigen Bereich 32a über die volle Breite der Innenpackung 13, die durch den Abstand der einen Innen-Schmalseitenwand 25 zu der anderen, gegenüberliegenden parallelen Innen-Schmalseitenwand 25 definiert ist.

Der sich an den stirnseitigen Bereich 32a anschließende vorderseitige Bereich 32b der Entnahmeöffnung 32 ist dagegen gegenüber der Breite der Innenpackung 13 bzw. der Innen-Vorderwand 24 reduziert ausgeführt und vorliegend bezogen auf die Quererstreckung der Innen-Vorderwand 24 etwa mittig platziert.

Dabei umgibt ein umlaufender, vorliegend U-förmiger Randstreifen oder Randabschnitt 40 der Innen-Vorderwand 24 den vorderseitigen Bereich 32b der Entnahmeöffnung 32 bzw. umgrenzt diesen.

Das Verschlussmittel 34 der Innenpackung 13 ist in der Ausführungsform der Fig. 1 und 2 als einstückig mit dem in Fig. 4 gezeigten Zuschnitt 33 verbundene Verschlusslasche 35 ausgebildet.

Die Verschlusslasche 35 ist vorliegend über eine Faltlinie 36 mit der Innen-Rückwand 27 der Innenpackung 13 verbunden. Die Faltlinie 36 bildet ein Liniengelenk 37, um das die Verschlusslasche 35 (von der Schließstellung in die Öffnungsstellung) verschwenkbar ist.

Die Verschlusslasche 35 verfügt über einen Stirnseitenabschnitt 38, der durch die gesamte Innen-Stirnwand 26 der Innenpackung 13 gebildet ist.

Der Stirnseitenabschnitt 38 überdeckt die Entnahmeöffnung 32 vollständig und erstreckt sich im vorliegenden Fall über die gesamte Breite der Innenpackung 13 bzw. der Entnahmeöffnung 32, nämlich von der einen Innen-Schmalseitenwand 25 zur anderen gegenüberliegenden parallelen Innen-Schmalseitenwand 25, sowie über die gesamte Tiefe, also von der Innen-Vorderwand 24 bis zu der gegenüberliegenden Innen-Rückwand 27.

In der geschlossenen Stellung der Verschlusslasche 35 liegt der Stirnseitenabschnitt 38 mit seinen seitlichen Rändern auf den beiden oberen Kanten der Innen-Schmalseitenwände 25 auf bzw. wird von diesen gestützt.

Die Verschlusslasche 35 verfügt des Weiteren über einen Vorderseitenabschnitt 39, der in der geschlossenen Stellung der Verschlusslasche 35 den vorderseitigen Bereich 32b der Entnahmeöffnung 32 oberhalb der Entnahmeöffnungsebene überdeckt und der zusätzlich den den vorderseitigen Bereich 32b der Entnahmeöffnung 32 umgebenden Randbereich 40 (mindestens bereichsweise) der Innen-Vorderwand 24 überdeckt, der an den vorderseitigen Bereich 32b der Entnahmeöffnung 32 angrenzt.

Insbesondere zu Fertigungszwecken ist der Vorderseitenabschnitt 39 der Verschlusslasche 35 über ein oder mehrere mehrfach wirksame, lösbare Klebstofffelder 41, vorliegend Klebstoffpunkte, an der Innen-Vorderwand 24 lösbar befestigt.

Wie weiter oben bereits angedeutet, ist die Verschlusslasche 35 des Weiteren mit dem Deckel 12 fest verbunden bzw. an diesem befestigt.

Vorliegend, indem die Verschlusslasche 35 einen einstückig mit ihr über eine Faltlinie 42 verbundenen, endseitigen Verbindungsabschnitt 43 aufweist, der mittels Klebstofffeldern 44 dauerhaft mit der Innenseite der Deckel-Vorderwand 18 verbunden ist, sodass die Verschlusslasche 35 beim Öffnen des Deckels 12 mitgenommen und automatisch von ihrer Schließstellung in ihre Öffnungsstellung verschwenkt wird.

Vorliegend ist die Deckel-Vorderwand 18 mindestens bereichsweise doppellagig aus einem Deckel-Außenlappen 58 und einem fest mit diesem verbundenen bzw. verklebten Deckel-Innenlappen 57 gebildet, wobei die Verschlusslasche 35, nämlich ein endseitiger Verbindungsabschnitt 43 derselben, mit der Innenseite des Deckel-Innenlappens 57 verklebt ist. Es versteht sich, dass die Deckel-Vorderwand 18 nicht zwingend doppellagig ausgebildet sein muss.

Um dem formstabilem Material der Verschlusslasche 35 eine gewisse Flexibilität zu geben, wodurch das Überführen der Verschlusslasche in ihre Öffnungsstellung (und zurück) erleichtert wird, sind auf der Innenseite der Verschlusslasche 35 mehrere parallel zueinander verlaufende Schwächungslinien 45 angeordnet bzw. in die Verschlusslasche 35 (innenseitig) eingebracht, beispielsweise als Rillungen, Ritzungen oder Perforationen. Die Schwächungslinien 45 können sich jeweils bevorzugt über die gesamte Breite der Verschlusslasche 35 erstrecken, müssen dies aber nicht.

### Ausführungsbeispiel der Fig. 3

Nachfolgend werden im Wesentlichen die Unterschiede der Ausführungsform der Fig. 3 bzw. 4 (rechte Zuschnitthälfte) zu der Ausführungsform der Fig. 1 und 2 beschrieben. Die nicht beschriebenen Merkmale entsprechen denjenigen der Ausführungsform der Fig. 2.

Im Gegensatz zu der Ausführungsform der Fig. 2 liegt der Stirnseitenabschnitt 38 der Verschlusslasche 35 der Ausführungsform der Fig. 3 nicht unverbunden auf den oberen Kanten der Innen-Schmalseitenwände 25 auf, sondern der Stirnseitenabschnitt 38 ist vor Erstingebrauchnahme der Innenpackung 13 mit diesen Kanten über Aufreißlinien 36 lösbar verbunden.

Genauer gesagt ist jede Innen-Schmalseitenwand 25, vorliegend jeweils ein Eckseitenlappen 47, der mit dem jeweiligen inneren Innen-Seitenlappen 30 der jeweiligen Innen-Schmalseitenwand 25 verbunden bzw. verklebt ist, über jeweils eine Aufreißlinie 46 mit dem Stirnseitenabschnitt 38 der Verschlusslasche 35 bzw. seitlichen Rändern desselben verbunden.

Bei Erstingebrauchnahme der Innenpackung 13 bzw. bei erstmaliger Öffnung der Außenpackung 10 durch Verschwenken des Deckels 12 wird dann zunächst der Vorderseitenabschnitt 39 der Verschlusslasche 35 von der Innen-Vorderwand 24 abgehoben und bei Weiterführung der Schwenkbewegung des Deckels 12 erfolgt dann die Trennung des Stirnseitenabschnitts 38 von den Innen-Schmalseitenwänden 25 bzw. das Aufreißen des Stirnseitenabschnitts 38 der Verschlusslasche 35 im stirnseitigen Bereich 32a der Entnahmeöffnung 32.

Die Aufreißlinien 46 können beispielsweise aus Perforationen oder Rillungen bestehen.

### Ausführungsbeispiel der Fig. 5 und 6

In den Fig. 5 und 6 bzw. 8 (linke Zuschnitthälfte) ist eine nicht-erfindungsgemäße Packung gezeigt. Nachfolgend werden im Wesentlichen die Unterschiede dieser Ausführungsform zu der Ausführungsform der Fig. 3 beschrieben. Die nicht beschriebenen oder sich nicht unterscheidenden Merkmale entsprechen denjenigen der Ausführungsform der Fig. 3.

Im Unterschied zu der Innenpackung 13 der Fig. 3 erstreckt sich der stirnseitige Bereich 32a der Entnahmeöffnung 32 der Innenpackung 13 der Fig. 5, 6 nicht über die volle Bereite der Innenpackung 13 bzw. der Innen-Vorderwand 24, sondern ist demgegenüber reduziert.

Der Stirnseitenabschnitt 38 der Verschlusslasche 35 wird entsprechend nicht von der gesamten Innen-Stirnwand 26 der Innenpackung 13 gebildet, sondern nur von einem Teilstück desselben.

Die seitlichen Ränder des Stirnseitenabschnitts 38 der Verschlusslasche 35 sind entsprechend jeweils von den oberen Kanten der Innen-Schmalseitenwände 25 beabstandet.

Weiter ist das Liniengelenk 37, um das die Verschlusslasche 35 verschwenkbar ist, nicht durch die Faltlinie 36 gebildet, die die Innen-Stirnwand 26 und die Innen-Rückwand 27 miteinander verbindet, sondern durch eine weitere, hierzu parallele und von dieser beabstandete Faltlinie 48.

Mithin umgrenzt bzw. umgibt vor Erstingebrauchnahme der Innenpackung 13 ein insbesondere U-förmiger Randbereich 49 der Innen-Stirnwand 26 den Stirnseitenabschnitt 38 der Verschlusslasche 35 und umgrenzt in der Öffnungsstellung der Verschlusslasche 35 den stirnseitigen Bereich 32a der Entnahmeöffnung 32.

Bei Erstingebrauchnahme der Innenpackung 13 wird der Stirnseitenabschnitt 38 der Verschlusslasche 35, der bevorzugt mindestens abschnittsweise lösbar mit dem Randbereich 49 der Innen-Stirnwand 26 verbunden ist, um das Liniengelenk 37 aus der Ebene des angrenzenden Randbereichs 49 nach oben verschwenkt.

Im weiteren Unterschied zu der Ausführungsform der Fig. 3 überdeckt der Vorderseitenabschnitt 39 nicht den Randbereich 40 der Innen-Vorderwand 24. Weiter überdeckt der Vorderseitenabschnitt 39 den vorderseitigen Bereich 32b der Entnahmeöffnung 32 nicht oberhalb der zugeordneten Entnahmeöffnungsebene, sondern erstreckt sich unmittelbar in der Entnahmeöffnungsebene.

Dies, indem der Vorderseitenabschnitt 39 der Verschlusslasche 35 der Innenpackung 13 vorliegend unmittelbar durch ein Teilstück der Innen-Vorderwand 24 der Innenpackung 13 gebildet wird, das entsprechend vor Erstingebrauchnahme der Innenpackung 13 bzw. in einer Schließstellung der Verschlusslasche 35 von dem übrigen Teil der Innen-Vorderwand 24 bzw. von dem Randbereich 40 der Innen-Vorderwand 24 in derselben Ebene umgeben wird.

Mithin umgrenzt bzw. umgibt vor Erstingebrauchnahme der Innenpackung 13 der insbesondere U-förmiger Randbereich 40 der Innen-Vorderwand 24 den Vorderseitenabschnitt 39 der Verschlusslasche 35 und umgrenzt in der

Öffnungsstellung der Verschlusslasche 35 den vorderseitigen Bereich 32b der Entnahmeöffnung 32.

Dies ist besonders gut erkennbar in der Fig. 5, die die Innenpackung 13 vor Erstingebrauchnahme derselben zeigt.

Zusammenfassend wird die Verschlusslasche 35 insgesamt durch die Innen-Stirnwand 26 (ein Teilstück derselben) und die Innen-Vorderwand 24 (ein Teilstück derselben) der Innenpackung 13 gebildet.

Dabei ist die Verschlusslasche 35 vor Erstingebrauchnahme der Innenpackung 13 teilweise mit den angrenzenden Teilstücken bzw. Rändern 49 bzw. 40 der Innen-Stirnwand 26 bzw. der Innen-Vorderwand 24 lösbar verbunden, teilweise liegen freie Kanten der Verschlusslasche 35 im Wesentlichen lückenlos , aber unverbunden entsprechenden Kanten der die Entnahmeöffnung 32 umgebenden Teilstücke der Innen-Stirnwand 26 bzw. der Innen-Vorderwand 24 gegenüber.

Konkret ist vorliegend der Stirnseitenabschnitt 38 der Verschlusslasche 35 an zwei gegenüberliegenden Seiten vor Erstingebrauchnahme der Innenpackung 13 über parallele Aufreißlinien 46 entsprechend mit dem Randbereich 49 der Innen-Stirnwand 26 verbunden, insbesondere mit den gegenüberliegenden Kanten 55 des Randbereichs 49, die jeweils an den stirnseitigen Bereich 32a der Entnahmeöffnung 32 angrenzen.

Auch der Vorderseitenabschnitt 39 der Verschlusslasche 35 ist vor Erstingebrauchnahme der Innenpackung 13 mit dem entsprechenden Teilstück der Innen-Vorderwand 24 bzw. mit dem Randbereich 40 an zwei gegenüberliegenden Seiten lösbar verbunden, und zwar durch (kurze) Restverbindungen 50.

Bevorzugt liegt mindestens eine (untere) Kante 51 des Verbindungsabschnitts 43 der Verschlusslasche 35 der entsprechenden, den vorderseitigen Bereich 32b der Entnahmeöffnung 32 begrenzenden Kante 52 des Randbereichs 40 der Innen-Vorderwand 24 unverbunden gegenüber, um bei erstmaliger Öffnung des Deckels 12 das Öffnen bzw. Aufreißen der Verschlusslasche 35 zu erleichtern.

Im weiteren Unterschied zu der Packung der Fig. 3 ist der Stirnseitenabschnitt 38 der Verschlusslasche 35 nur mit einer Schwächungslinie 45 versehen, nicht mit mehreren. Und zwar mit einer Schwächungslinie 45, die die Faltlinie bildet, um die der Zuschnitt 33 bei Fertigung der Innenpackung 13 zur Bildung der die Innen-Vorderwand 18 mit der Innen-Stirnwand 26 verbindenden Packungskante gefaltet wird. Durch Verzicht auf die weiteren Schwächungslinien 45 ist die in der Schließstellung der Verschlusslasche 35 zum Innenraum der Innenpackung 13 gerichtete Innenseite 53 des Stirnseitenabschnitts 38 der Verschlusslasche 35 besonders einfach mit einem gut sichtbaren Bildobjekt oder einem Text versehbar, insbesondere bedruckbar, den dann ein Benutzer der Innenpackung in der Öffnungsstellung der Verschlusslasche 45 erblicken kann. Ausführungsbeispiel der Fig. 7

In der Fig. 7 bzw. 8 (rechte Zuschnitthälfte) ist eine weitere nicht-erfindungsgemäße Packung gezeigt. Nachfolgend werden im Wesentlichen die Unterschiede dieser Ausführungsform zu der Ausführungsform der Fig. 5 und 6 beschrieben. Die nicht beschriebenen Merkmale entsprechen denjenigen der Ausführungsform der Fig. 5 und 6.

Im Unterschied zu der Packung der Fig. 5 und 6 ist der Stirnseitenabschnitt 38 der Verschlusslasche 35 der Innenpackung 13 an den zwei gegenüberliegenden Seiten vor Erstingebrauchnahme der Innenpackung 13 der Packung nicht mit dem Randbereich 49 der Innen-Stirnwand 26 lösbar verbunden, insbesondere nicht mit den gegenüberliegenden Kanten 55 des Randbereichs, die jeweils im geöffneten Zustand der Verschlusslasche 35 an den stirnseitigen Bereich 32a der Entnahmeöffnung 32 angrenzen. Vielmehr liegen entsprechende freie Kanten 56 des Stirnseitenabschnitts 38 der Verschlusslasche 35 vor der Erstingebrauchnahme der Innenpackung 13 diesen Kanten 55 des Randbereichs 49 unverbunden gegenüber.

Der Vorderseitenabschnitt 39 der Verschlusslasche 35 ist vor Erstingebrauchnahme der Innenpackung 13 dagegen mit dem entsprechenden Teilstück der Innen-Vorderwand 24 bzw. mit dem Randbereich 40 an den zwei gegenüberliegenden Seiten nicht nur über (kurze) Restverbindungen 50 verbunden, sondern über (längere) Aufreißlinien 54.

### Ausführungsbeispiel der Fig. 9, 10

In den Fig. 9, 10 ist eine weitere nicht-erfindungsgemäße Packung gezeigt. Nachfolgend werden im Wesentlichen die Unterschiede dieser Ausführungsform zu der Ausführungsform der Fig. 7 beschrieben. Die nicht beschriebenen Merkmale entsprechen denjenigen der Ausführungsform der Fig. 7. Im Unterschied zu der Packung der Fig. 7 ist der Verbindungsabschnitt 43 der Verschlusslasche 35 nicht mit einem relativ zu dem Deckel 12 unbeweglichen Bestandteil des Deckels 12 verbunden, sondern mit einem beweglichen Bestandteil des Deckels 12.

Zu diesem Zweck ist der Deckel-Innenlappen 57 nicht fest mit dem Deckel-Außenlappen 58 verbunden, sondern unter Bildung eines Betätigungslappens schwenkbar mit diesen verbunden. Und zwar schwenkbar um ein durch eine insbesondere von einer als Schwächungslinie ausgebildeten Faltlinie 59 gebildetes Liniengelenk 60 relativ zu der vorliegend dann einlagigen Deckel-Vorderwand 18. Vorzugsweise weist der Deckel-Innenlappen 57 bzw. Betätigungslappen eine weitere, parallel mit Abstand zu der Faltlinie 59 verlaufende, insbesondere als Schwächungslinie ausgebildete Faltlinie 61 auf, die zwischen der (freien) Endkante 64 des Deckel-Innenlappens 57 und der Faltlinie 59 angeordnet ist und die ein weiteres Liniengelenk 62 bildet, um das ein endständiger Verbindungsabschnitt 63 des Deckel-Innenlappens 57 bzw. Betätigungslappens verschwenkbar ist.

Der Verbindungsabschnitt 43 der Verschlusslasche 35 ist dabei über das oder die Klebstofffelder 44 (nur) mit dem Verbindungsabschnitt 63 des Deckel-Innenlappens 57 verbunden.

Der Verbindungsabschnitt 43 der Verschlusslasche 35 und der Deckel-Innenlappen 57 des Deckels 12 sind dabei derart ausgebildet und miteinander verbunden, dass der Deckel-Innenlappen 57 bei der Öffnung des Deckels 12 aufgrund der Schwenkbewegung entlang des Liniengelenks 60 zunächst in eine vorzugsweise spitzwinklige Anfangsstellung und danach unter fortgesetzter Schwenkbewegung in eine Querstellung und schließlich in eine Strecklage bzw. in eine stumpfwinklige Stellung relativ zur Deckel-Vorderwand 18 bewegbar ist, jeweils unter Mitnahme der Verschlusslasche 35, vgl. insbesondere Fig. 10.

Die weitere Faltlinie 61 bzw. das weitere Liniengelenk 62 sorgt dabei für einen vergrößerten Bewegungsbereich der Verschlusslasche 35, ist aber erfindungsgemäß nicht zwingend erforderlich.

### Ausführungsbeispiel der Fig. 15

In der Fig. 15 ist eine dritte Ausführungsform einer erfindungsgemäßen Packung gezeigt. Nachfolgend werden im Wesentlichen die Unterschiede dieser Ausführungsform zu der Ausführungsform der Fig. 2 beschrieben. Die nicht beschriebenen Merkmale entsprechen denjenigen der Ausführungsform der Fig. 3.

Wie erkennbar ist, ist in der Außenpackung 10 der Fig. 15 nicht nur eine Innenpackung 13 angeordnet, wie bei der Packung der Fig. 2, sondern nebeneinander sind zwei einzelne Innenpackungen 13 in der Außenpackung 10 angeordnet, die jeweils so ausgebildet sind wie die Innenpackung 13 der Fig. 2, die also beispielsweise jeweils eine Zigarettengruppe 22 allseitig umschließen.

Entsprechend weist auch jede der beiden Innenpackungen 13 ein eigenes formstabiles Verschlussmittel 34 bzw. eine Verschlusslasche 35 auf, das so ausgebildet ist wie bei der Innenpackung 13 der Fig. 2 und die jeweils eine bzw. die jeweilige Entnahmeöffnung 32 vor Erstingebrauchnahme der Innenpackung 13 bzw. in einer Schließstellung verschließt.

Vorliegend ist zu diesem Zweck die Außenpackung 10 breiter ausgebildet als die Außenpackung 10 der Packung der Fig. 2, beispielsweise doppelt so breit. Auf die genauen (Relativ-)Abmessungen der Innenpackungen 13 bzw. der Außenpackung 10 kommt es allerdings nicht an. Entscheidend ist vielmehr, dass in der Außenpackung 10 nebeneinander mindestens zwei Innenpackungen 13 Platz finden.

In der Fig. 15 ist die Verschlusslasche 35 der linken Innenpackung 13 in der der Lösung der Fig. 2 entsprechenden Weise an dem Deckel 12 der Außenpackung 10 befestigt, sodass diese Verschlusslasche 35 bei Öffnung des Deckels 12 der Außenpackung 10 automatisch in die Öffnungsstellung bewegt wird. Die Verschlusslasche 35 der rechten Innenpackung 13 dagegen ist nicht mit dem Deckel 12 verklebt, sodass ein Benutzer diese bei Bedarf, beispielsweise wenn die in der linken Innenpackung 13 befindlichen Zigaretten allesamt verbraucht wurden und die linke Innenpackung 13 leer ist, manuell durch Greifen des Vorderseitenabschnitts 39 der Verschlusslasche 35 in die Öffnungsstellung bewegen kann.

Es versteht sich, dass auch vorgesehen werden kann, beide Verschlusslaschen 35 mit dem Deckel 12 in der genannten Weise zu verbinden.

Weiter versteht es sich, wie auch im Zusammenhang mit den Erläuterungen zu der Packung gemäß den Fig. 1 und 2 angedeutet, dass auch vorgesehen werden kann, keine der beiden Verschlusslaschen 35 an dem Deckel 12 zu befestigen.

Wie der Fachmann erkennt, können die beiden Innenpackungen 13 der Außenpackung 10 im Übrigen auch ohne Weiteres entsprechend den anderen der vorstehend und nachstehend beschriebenen Ausführungsformen ausgebildet sein bzw. ein oder mehrere Merkmale derselben aufweisen.

Dies gilt insbesondere, aber nicht nur für die Art einer etwaigen Ausbildung des Deckels 12 und der Verschlusslasche 35 bei einer etwaigen Befestigung der jeweiligen Verschlusslasche 35 an dem Deckel 12.

### Ausführungsbeispiel der Fig. 16

In den Fig. 16 bzw. 17 (Zuschnitt für die Packung aus Fig. 16) ist eine weitere nicht-erfindungsgemäße Packung gezeigt. Diese weist wie die vorhergehend beschriebenen Ausführungsformen der Fig. 1-11 nur jeweils eine Innenpackung 13 auf, allerdings im Unterschied zu diesen mit nicht nur einem Verschlussmittel 34 aus formstabilem Material bzw. nur einer Verschlusslasche 35, sondern mit zwei nebeneinander angeordneten Verschlusslaschen 35, die (nur) vor Erstingebrauchnahme der Innenpackung 13 über eine Aufreißlinie 65 lösbar miteinander verbunden sind.

In der Innenpackung 13, die breiter als eine herkömmliche Innenpackung 13 ausgebildet sein kann, können nebeneinander zwei Zigarettengruppen 22 Aufnahme finden, die im Innenraum der Innenpackung 13 voneinander durch einen insbesondere mittig verlaufenden Trennsteg 72 getrennt sind. Der Trennsteg 72 ist vorliegend einstückig mit dem Zuschnitt 33 verbunden, beispielsweise mit der Innen-Rückwand 27.

Er erstreckt sich unter Bildung von zwei separaten Aufnahmekammern für die Zigaretten in der Innenpackung 13 quer zur Innen-Rückwand 27 bzw. quer zur Innen-Vorderwand 24.

Vor Erstingebrauchnahme der Innenpackung 13 verschließen die beiden Verschlusslaschen 35 gemeinsam den sich über die volle Breite der Innenpackung 13 erstreckenden stirnseitigen Bereich 32a der Entnahmeöffnung 32.

Die beiden Verschlusslaschen 35 sind vorliegend jeweils wie die Verschlusslasche 35 der Innenpackung der Fig. 2 ausgebildet, dies muss aber nicht so sein.

Jede Verschlusslasche 35 ist dementsprechend vorliegend über eine Faltlinie 36 mit der Innen-Rückwand 27 der Innenpackung 13 verbunden. Die Faltlinie 36 bildet ein gemeinsames Liniengelenk 37, um das die beiden Verschlusslaschen 35 (von der Schließstellung in die Öffnungsstellung) jeweils verschwenkbar sind.

Jede Verschlusslasche 35 verfügt über einen eigenen Stirnseitenabschnitt 38, der durch ein Teilstück, vorliegend jeweils eine Hälfte, der gemeinsam durch die beiden Verschlusslaschen 35 gebildeten Innen-Stirnwand 26 der Innenpackung 13 gebildet ist.

Die beiden Stirnseitenabschnitte 38 überdecken gemeinsam den stirnseitigen Bereich 32a der Entnahmeöffnung 32 im vorliegenden Fall vollständig.

Sie erstrecken sich dabei gemeinsam über die gesamte Breite der Innenpackung 13 bzw. des stirnseitigen Bereichs 32a der Entnahmeöffnung 32, nämlich von der einen

Innen-Schmalseitenwand 25 zur anderen gegenüberliegenden parallelen Innen-Schmalseitenwand 25. Weiter erstrecken sie sich jeweils über die gesamte Tiefe der Innenpackung 13 bzw. des stirnseitigen Bereichs 32a, also von der Innen-Vorderwand 24 bis zu der gegenüberliegenden Innen-Rückwand 27.

In der geschlossenen Stellung der beiden Verschlusslaschen 35 bzw. vor Erstingebrauchnahme der Innenpackung 13 liegen deren jeweiligen Stirnseitenabschnitte 38 jeweils mit einem seitlichen Rand auf der jeweils zugeordneten oberen Kante der jeweiligen Innen-Schmalseitenwand 25 auf bzw. werden von dieser gestützt.

Die Entnahmeöffnung 32 der Innenpackung 13 weist im vorliegenden Fall zwei benachbarte, durch einen von der Innen-Vorderwand 24 gebildeten Trennsteg 66 voneinander separierte, vorderseitige Bereiche 32b auf.

Der jeweilige Vorderseitenabschnitt 39 jeder Verschlusslasche 35 überdeckt dabei in der geschlossenen Stellung der jeweiligen Verschlusslasche 35 jeweils einen der beiden benachbarten vorderseitigen Bereiche 32b der Entnahmeöffnung 32 oberhalb der jeweiligen Entnahmeöffnungsebene.

Weiter überdeckt der jeweilige Vorderseitenabschnitt 39 jeder Verschlusslasche 35 zusätzlich jeweils einen den jeweiligen vorderseitigen Bereich 32b der Entnahmeöffnung 32 umgebenden Randbereich 40 mindestens bereichsweise, der an den jeweiligen vorderseitigen Bereich 32b der Entnahmeöffnung 32 angrenzt.

Insbesondere zu Fertigungszwecken ist der Vorderseitenabschnitt 39 jeder Verschlusslasche 35 über ein oder mehrere mehrfach wirksame, lösbare Klebstofffelder 41, vorliegend Klebstoffpunkte, an der Innen-Vorderwand 24 lösbar befestigt.

Wie bei der Ausführungsform der Fig. 2 weist jede Verschlusslasche 35 einen einstückig mit ihr über eine Faltlinie 42 verbundenen, endseitigen Verbindungsabschnitt 43 auf, der mittels ein oder mehrerer Klebstofffeldern 44 dauerhaft mit der Innenseite der Deckel-Vorderwand 18 verbunden ist, sodass die Verschlusslasche 35 beim Öffnen des Deckels 12 mitgenommen und automatisch von ihrer Schließstellung in ihre Öffnungsstellung verschwenkt wird.

Um dem formstabilem Material der jeweiligen Verschlusslasche 35 eine gewisse Flexibilität zu geben, wodurch das Überführen der Verschlusslasche 35 in ihre Öffnungsstellung (und zurück) erleichtert wird, kann auch hier vorgesehen sein, auf der Innenseite jeder Verschlusslasche 35 mehrere parallel zueinander verlaufende Schwächungslinien 45 anzuordnen bzw. in die Verschlusslasche 35 einzubringen, beispielsweise als Rillungen, Ritzungen oder Perforationen. Die Schwächungslinien 45 können sich jeweils bevorzugt über die gesamte Breite der Verschlusslasche 35 erstrecken.

Ebenfalls wie bei der Ausführungsform der Fig. 2 ist die Deckel-Vorderwand 18 mindestens bereichsweise doppellagig aus einem Deckel-Außenlappen 58 und einem fest mit diesem verbundenen Deckel-Innenlappen 57 gebildet, wobei jede Verschlusslasche 35, nämlich jeweils ein endseitiger Verbindungsabschnitt 43 derselben, mit der Innenseite des Deckel-Innenlappens 57 verklebt ist. Es versteht sich auch hier, dass die Deckel-Vorderwand 18 nicht zwingend doppellagig ausgebildet sein muss.

Die eine (linke) Verschlusslasche 35 in der Fig. 16 ist im Übrigen in der Lösung der Fig. 2 entsprechender Weise an dem Deckel 12 der Außenpackung 10 befestigt, sodass diese Verschlusslasche 35 bei Öffnung des Deckels 12 der Außenpackung 10 automatisch in die Öffnungsstellung bewegt wird.

Die andere (rechte) Verschlusslasche 35 dagegen ist nicht mit dem Deckel 12 verklebt, sodass ein Benutzer diese bei Bedarf, beispielsweise wenn die in der linken Innenpackung 13 befindlichen Zigaretten allesamt verbraucht wurden und die linke Innenpackung 13 leer ist, manuell durch Greifen des Vorderseitenabschnitts 39 der Verschlusslasche 35 in die Öffnungsstellung bewegen kann.

Es versteht sich, dass auch vorgesehen werden kann, beide Verschlusslaschen 35 mit dem Deckel 12 in der genannten Weise zu verbinden. Weiter versteht es sich, wie auch im Zusammenhang mit den Erläuterungen zu der Packung gemäß den Fig. 1 und 2 angedeutet, dass auch vorgesehen werden kann, keine der beiden Verschlusslaschen 35 an dem Deckel 12 zu befestigen.

Wie der Fachmann erkennt, kann die Innenpackung 13 der Außenpackung 10 der vorliegenden Packung im Übrigen auch ohne Weiteres entsprechend den anderen der vorstehend und nachstehend beschriebenen Ausführungsformen ausgebildet sein. Dies gilt insbesondere auch, aber nicht nur für die Ausbildung der Verschlusslaschen 35, die beispielsweise auch jeweils in die Innen-Seitenwand 26 bzw. die Innen-Vorderwand 24 der Innenpackung 13 integriert sein könnten, wie dies in den Fig. 5-10 gezeigt ist.

Dies gilt insbesondere auch, aber nicht nur für die Art einer etwaigen Ausbildung des Deckels 12 und der Verschlusslasche 35 bei einer etwaigen Befestigung der jeweiligen Verschlusslasche 35 an dem Deckel 12.

### Ausführungsbeispiel der Fig. 11, 12

In den Fig. 11, 12 ist eine weitere nicht-erfindungsgemäße Packung gezeigt. Nachfolgend werden im Wesentlichen die Unterschiede dieser Ausführungsform zu der Ausführungsform der Fig. 6 beschrieben. Die nicht beschriebenen Merkmale entsprechen denjenigen der Ausführungsform der Fig. 6.

Im Unterschied zu dem Packungsbeispiel der Fig. 6 weist die Innenpackung 13 der Packung der Fig. 11 und 12 bzw. 14 (linke Zuschnitthälfte) ein formstabiles Verschlussmittel 34 auf, das nicht als schwenkbar an der Innenpackung 13 angeordnete Verschlusslasche 35 ausgebildet ist, sondern als vollständig von der Innenpackung 13 entfernbares Verschlussstück 67 bzw. als Abreißflap.

Das Verschlussstück 67 ist dabei vor Erstingebrauchnahme der Innenpackung 13 mit der Innenpackung 13 einstückig lösbar verbunden. Bei Erstingebrauchnahme der Innenpackung 13 kann es unter Freigabe einer Entnahmeöffnung 32, in der Ebene(n) es sich erstreckt, entlang einer vorliegend insbesondere U-förmigen Aufreißlinie 68, insbesondere aus Perforationen oder Ritzungen, über die das Verschlussstück 67 mit der Innen-Stirnwand 26 sowie der Innen-Vorderwand 24 lösbar verbunden ist, vollständig von der Innenpackung 13 abgetrennt werden, vgl. Fig. 12.

Ein Vorderseitenabschnitt 39 des Verschlussstücks 67 ist durch ein Teilstück der Innen-Vorderwand 24 der Innenpackung 13 gebildet und erstreckt sich in dem vorderseitigen Bereich 32b der Entnahmeöffnung 32 und ein Stirnseitenabschnitt 38 ist durch ein Teilstück der Innen-Stirnwand 26 gebildet und erstreckt sich in dem vorderseitigen Bereich 32b der Entnahmeöffnung 32.

Entsprechend erstreckt sich das Verschlussstück 67 vor Erstingebrauchnahme der Innenpackung in derselben Ebene wie das angrenzende Randstück bzw. der angrenzende Randstreifen 40 bzw. 49 der Innen-Vorderwand 26 bzw. der Innen-Stirnwand 24 in der jeweiligen Entnahmeöffnungsebene der Entnahmeöffnung 32 bzw. des vorderseitigen bzw. stirnseitigen Bereichs 32b bzw. 32a der Entnahmeöffnung.

Dabei ist das Verschlussstück 67, nämlich dessen Stirnseitenabschnitt 38, vor Erstingebrauchnahme der Innenpackung 13 umgrenzt von dem insbesondere U-förmigen Randbereich 49 der Innen-Stirnwand 26 der Innenpackung 13 und der Vorderseitenabschnitt 39 von dem insbesondere U-förmigen Randbereich 40 der Innen-Vorderwand 24.

Allgemein gesprochen ist das Verschlussstück 67 durch ein sich vor Erstingebrauchnahme der Innenpackung 13 über die Innen-Vorderwand 24 und die Innen-Stirnwand 26 der Innenpackung 13 erstreckendes, zusammenhängendes Randstück bzw. einen zusammenhängenden Randbereich der Innenpackung 13 von denjenigen Außenkanten der Innenpackung 13 beabstandet, die von der Innen-Vorderwand 24 und der Innen-Stirnwand 26 der Innenpackung 13 (mit-)definiert sind und den jeweiligen Rändern des Verschlussstücks 67 insbesondere parallel gegenüberliegen.

In den Randabschnitten, in denen das Verschlussstück 67 nicht über die Aufreißlinie 68 mit dem Randbereich 40 der Innen-Vorderwand 24 bzw. dem Randbereich 49 der Innen-Stirnwand 26 lösbar verbunden ist, liegen freie Randkanten bzw. Randkantenabschnitte des Verschlussstücks 67 im Wesentlichen lückenlos entsprechenden Kanten der die Entnahmeöffnung 32 umgebenden Teilstücke der Innen-Stirnwand 26 bzw. der Innen-Vorderwand 24 gegenüber.

Konkret liegt vorliegend mindestens eine (untere) Kante 69 des Verschlussstücks 67 einer entsprechenden, den vorderseitigen Bereich 32b der Entnahmeöffnung 32 begrenzenden Kante 52 des Randbereichs 40 der Innen-Vorderwand 24 unverbunden gegenüber, um das Abreißen des Verschlussstücks 67 zu erleichtern.

Anders als die Verschlusslasche 35 in dem Ausführungsbeispiel der Fig. 6 ist das Verschlussstück 67 vorliegend nicht an dem Deckel 12 befestigt, sodass ein Benutzer das Verschlussstück 67 händisch entfernen bzw. abreißen muss.

Zur weiteren Erleichterung dieses Abreißvorgangs ist in der Innen-Vorderwand 24 der Innenpackung 13 eine vorliegend von zwei Einschnitten 70 begrenzte Eindrücklasche 71 gebildet, die an das Verschlussstück 67 angrenzt, vorliegend an die untere Kante 69, und die, um das Abtrennen des Verschlussstücks 67 von der Innenpackung 13 zu erleichtern, von einem Benutzer nach innen in Richtung das Innenraums der Innenpackung 13 eindrückbar ist.

### Ausführungsbeispiel der Fig. 13

Nachfolgend werden im Wesentlichen die Unterschiede der Ausführungsform der Fig. 13 bzw. 14 (rechte Zuschnitthälfte) zu der Ausführungsform der Fig. 11, 12 beschrieben. Die nicht beschriebenen Merkmale entsprechen denjenigen der Ausführungsform der Fig. 11, 12.

Anders als bei der Ausführungsform der Fig. 11, 12 ist bei der Packung der Fig. 13 das Verschlussstück 67 an dem Deckel 12 der Außenpackung befestigt, sodass bei Erstingebrauchnahme der Packung bzw. der Innenpackung 13 das Verschlussstück 67 durch Verschwenken des Deckels 12 automatisch entlang der Aufreißlinie 68 abgerissen und vollständig von der Innenpackung 13 entfernt wird. Entsprechend ist auch keine Eindrücklasche 71 notwendig.

Dabei ist vorliegend konkret ein Verbindungsabschnitt 43 des Vorderseitenabschnitts 39 des Verschlussstücks 67 über ein oder mehrere Klebstofffelder 41 mit der

Innenseite des Deckels 12 verklebt, insbesondere mit der Innenseite des Deckel-Innenlappens 57.

Wie der Fachmann erkennt, können die Innenpackung 13 bzw. Außenpackung 10 im Übrigen auch ohne Weiteres entsprechend den anderen der vorstehend und nachstehend beschriebenen Ausführungsformen ausgebildet sein bzw. ein oder mehrere Merkmale derselben aufweisen.

Dies gilt insbesondere, aber nicht nur für die Art einer etwaigen Ausbildung des Deckels 12 bei einer etwaigen Befestigung der jeweiligen Verschlussstücks 67 an dem Deckel 12.

**Bezugszeichenliste**

| | | | |
|---|---|---|---|
| 10 | Außenpackung | 38 | Stirnseitenabschnitt |
| 11 | Schachtelteil | | Verschlusslasche |
| 12 | Deckel | 39 | Vorderseitenabschnitt |
| 13 | Innenpackung | | Verschlusslasche |
| 14 | Schachtelteil-Vorderwand | 40 | Randbereich Innen-Vorderwand |
| 15 | Schachtelteil-Rückwand | 41 | Klebstofffelder |
| 16 | Schachtelteil-Schmalseitenwand | | Vorderseitenabschnitt |
| 17 | Liniengelenk | 42 | Faltlinie |
| 18 | Deckel-Vorderwand | 43 | Verbindungsabschnitt |
| 19 | Deckel-Rückwand | | Verschlusslasche |
| 20 | Deckel-Seitenwand | 44 | Klebstofffelder |
| 21 | Deckel-Stirnwand | | Verbindungsabschnitt |
| 22 | Zigarettengruppe | 45 | Schwächungslinien |
| 23 | Innenumhüllung | 46 | Aufreißlinien Schmalseitenwände |
| 24 | Innen-Vorderwand | 47 | Eckseitenlappen |
| 25 | Innen-Schmalseitenwände | 48 | Faltlinie |
| 26 | Innen-Stirnwand | 49 | Randbereich Innen-Stirnwand |
| 27 | Innen-Rückwand | 50 | Restverbindung |
| 28 | Schachtelteil-Bodenwand | 51 | untere Kante Verbindungsabschnitt |
| 29 | Innen-Bodenwand | 52 | untere Kante Randbereich Innen- |
| 30 | innere Innen-Seitenlappen | | Vorderwand |
| 31 | äußere Innen-Seitenlappen | 53 | Innenseite Verschlusslasche |
| 32 | Entnahmeöffnung | 54 | Aufreißlinien Vorderseitenabschnitt |
| 32a | stirnseitiger Bereich Entnahmeöffnung | 55 | seitliche Kanten Randbereich Innen-Stirnwand |
| 32b | vorderseitiger Bereich Entnahmeöffnung | 56 | seitliche Kanten Stirnseitenabschnitt Verschlusslasche |
| 33 | Zuschnitt | 57 | Deckel-Innenlappen |
| 34 | Verschlussmittel | 58 | Deckel-Außenlappen |
| 35 | Verschlusslasche | 59 | Faltlinie Deckel-Innenlappen |
| 36 | Faltlinie | 60 | Liniengelenk Deckel-Innenlappen |
| 37 | Liniengelenk | 61 | Faltlinie Verbindungsabschnitt |
| 62 | Liniengelenk Verbindungsabschnitt | | |
| 63 | Verbindungsabschnitt Deckel-Innenlappen | | |
| 64 | freie Endkante Deckel-Innenlappen | | |
| 65 | Aufreißlinie | | |
| 66 | Trennsteg Entnahmeöffnung | | |
| 67 | entfernbares Verschlussstück | | |
| 68 | Aufreißlinie Verschlussstück | | |
| 69 | untere Kante Verschlussstück | | |
| 70 | Einschnitte | | |
| 71 | Eindrücklasche | | |
| 72 | Trennsteg Innenpackung | | |

## Patentansprüche

1. Packung für Produkte der Zigarettenindustrie, mit einer insbesondere als Klappschachtel mit Schachtelteil (11) und Deckel (12) ausgebildeten, aus einem Zuschnitt aus formstabilem Material gefertigten Außenpackung (10) sowie mindestens einer in der Außenpackung (10) angeordneten, ebenfalls aus einem Zuschnitt aus formstabilem Material gefertigten, insbesondere quaderförmigen Innenpackung (13), die die Produkte allseitig umschließt, wobei die Innenpackung (13) ein Verschlussmittel (34) aufweist, das vor Erstingebrauchnahme der Innenpackung (13) eine sich mindestens in einem stirnseitigen Bereich der Innenpackung (13), vorzugsweise zusätzlich in einem vorderseitigen Bereich der Innenpackung (13) erstreckende Entnahmeöffnung (32) zur Entnahme einzelner Produkte verschließt, und das von dem die Entnahmeöffnung (32) verschließenden Zustand in einen die Entnahmeöffnung (32) freigebenden Zustand überführbar ist, wobei das Verschlussmittel aus formstabilem Material besteht, insbesondere aus bevorzugt beschichtetem Karton, wobei das Verschlussmittel (34) eine insbesondere einstückig mit der Innenpackung (13) verbundene, schwenkbar gelagerte Verschlusslasche (35) ist, die aus dem die Entnahmeöffnung (32) verschließenden Zustand, nämlich einer Schließstellung, in den die Entnahmeöffnung (32) freigebenden Zustand, nämlich eine Öffnungsstellung, verschwenkbar ist, wobei ein Stirnseitenabschnitt der Verschlusslasche (35) durch die Stirnwand der Innenpackung (13) gebildet ist, **dadurch gekennzeichnet, dass** die Entnahmeöffnung (32) in voller, durch den Abstand von zwei parallelen aufrechten Schmalseitenwänden der Innenpackung (13) definierter Länge von dem von der Stirnwand der Innenpackung (13) gebildeten Stirnseitenabschnitt der Verschlusslasche (35) überdeckt ist.

2. Packung gemäß Anspruch 1, **dadurch gekennzeichnet, dass** die Verschlusslasche (35) schwenkbar gelagert ist mittels eines Liniengelenks, das durch eine Faltlinie gebildet ist, die die Rückwand und die Stirnwand der Innenpackung (13) miteinander verbindet, oder das durch eine Faltlinie gebildet ist, die Teil der Stirnwand der Innenpackung (13) ist und mit Abstand zu der die Rückwand und die Stirnwand der Innenpackung (13) miteinander verbindenden Innenpackungskante verläuft.

3. Packung gemäß Anspruch 1 oder 2, **dadurch gekennzeichnet, dass** der Stirnseitenabschnitt und/oder der Vorderseitenabschnitt der Verschlusslasche (35) vor Erstingebrauchnahme der Innenpackung (13) über eine oder mehrere Aufreißlinien, insbesondere aus Perforationen oder Ritzungen mit angrenzenden Schmalseitenwänden der Innenpackung (13) verbunden ist.

4. Packung gemäß einem oder mehreren der vorhergehenden Ansprüche, **dadurch gekennzeichnet, dass** der Stirnseitenabschnitt der Verschlusslasche (35) vor Erstingebrauchnahme der Innenpackung (13) unverbunden auf freien oberen Kanten der Schmalseitenwände aufliegt.

5. Packung gemäß einem oder mehreren der vorhergehenden Ansprüche, **dadurch gekennzeichnet, dass** der Zuschnitt der Innenpackung (13) aus aroma- und/oder feuchtigkeitsdichtem Material besteht, insbesondere aus bevorzugt beschichtetem Karton.

6. Packung gemäß einem oder mehreren der vorhergehenden Ansprüche, **dadurch gekennzeichnet, dass** der Vorderseitenabschnitt der Verschlusslasche (35) in Schließstellung der Innenpackung (13) bereichsweise außen an der Vorderwand der Innenpackung (13) anliegt, insbesondere mittels lösbarem, bevorzugt mehrfach wirksamem, Klebstoff an dieser befestigt ist.

7. Packung gemäß einem oder mehreren der vorhergehenden Ansprüche, **dadurch gekennzeichnet, dass** der Vorderseitenabschnitt der Verschlusslasche (35) in Schließstellung einen bzw. den sich im vorderseitigen Bereich der Innenpackung (13) erstreckenden Abschnitt der Entnahmeöffnung (32) vollständig überdeckt.

8. Packung gemäß Anspruch 7, **dadurch gekennzeichnet, dass** der Vorderseitenabschnitt der Verschlusslasche (35) einen (seitlichen) Randbereich der Vorderwand der Innenpackung (13) überdeckt, an den der sich im vorderseitigen Bereich der Innenpackung (13) erstreckende Abschnitt der Entnahmeöffnung (32) angrenzt.

9. Packung gemäß einem oder mehreren der vorhergehenden Ansprüche, **dadurch gekennzeichnet, dass** die nach Erstingebrauchnahme der Innenpackung (13) entstehenden freien Kanten des durch die gesamte Stirnwand gebildeten Stirnseitenabschnitts der Verschlusslasche (35) in Schließstellung der Verschlusslasche (35) lückenlos oder im Wesentlichen lückenlos zugeordneten freien Kanten der Innenpackung (13) gegenüberliegen, die die Entnahmeöffnung (32) begrenzen.

10. Packung gemäß einem oder mehreren der vorhergehenden Ansprüche, **dadurch gekennzeichnet, dass** die Verschlusslasche (35) einen insbesondere einstückig mit ihr über eine Faltlinie verbundenen, bevorzugt endseitigen Verbindungsabschnitt aufweist, der insbesondere mittels Klebstoff dauerhaft an dem Deckel der Außenpackung (10) befestigt ist, sodass die Verschlusslasche (35) beim Öffnen des Deckels automatisch von ihrer Schließstellung in ihre Öffnungsstellung verschwenkt wird.

## Claims

1. Pack for products of the cigarette industry, having an outer pack (10) which is made from a blank of a dimensionally stable material and is in particular configured as a flip pack having a box part (11) and a lid (12), and having at least one in particular cuboid inner pack (13) which is likewise made from a blank of a dimensionally stable material, is disposed in the outer pack (10) and encloses the products on all sides, wherein the inner pack (13) has a closure means (34) which prior to the initial use of the inner pack (13) closes a retrieval opening (32) for retrieving individual products which extends at least in an end-side region of the inner pack (13), preferably additionally extends in a front-side region of the inner pack (13), and which closure means (34) is able to be converted from the state closing the retrieval opening (32) to a state releasing the retrieval opening (32), wherein the closure means is composed of a dimensionally stable material, in particular of preferably coated cardboard, wherein the closure means (34) is a pivotably mounted closure tab (35) which is in particular integrally connected to the inner pack (13) and is pivotable from the state closing the retrieval opening (32), specifically a closing position, to the state releasing the retrieval opening (32), specifically an opening position, wherein an end-side portion of the closure tab (35) is formed by the end wall of the inner pack (13), **characterized in that** the retrieval opening (32) in the full length defined by the spacing of two parallel upright narrow-side walls of the inner pack (13) is covered by the end-side portion of the closure tab (35) that is formed by the end wall of the inner pack (13)

2. Pack according to Claim 1, **characterized in that** the closure tab is pivotably mounted by means of a linear articulation which is formed by a fold line which connects the rear wall and the end wall of the inner pack (13) to one another, or which is formed by a fold line which is part of the end wall of the inner pack (13) and runs at a spacing from the inner pack edge that connects the rear wall and the end wall of the inner pack (13) to one another.

3. Pack according to Claim 1or 2, **characterized in that** the end-side portion and/or the front-side portion of the closure tab (35) prior to the initial use of the inner pack (13), by way of one or a plurality of tear-open lines, in particular from perforations or scorings, is connected to adjacent narrow-side walls of the inner pack (13).

4. Pack according to one or a plurality of the preceding claims, **characterized in that** the end-side portion of the closure tab (35) prior to the initial use of the inner pack (13) bears so as to be unconnected on free upper edges of the narrow-side walls.

5. Pack according to one or a plurality of the preceding claims, **characterized in that** the blank of the inner pack (13) is composed of material having an aroma and/or moisture barrier, in particular of preferably coated cardboard.

6. Pack according to one or a plurality of the preceding claims, **characterized in that** the front-side portion of the closure tab (35) in the closing position of the inner pack (13) in regions bears externally on the front wall of the inner pack (13), in particular is fastened to the latter by means of a releasable, preferably repeatedly effective, adhesive.

7. Pack according to one or a plurality of the preceding claims, **characterized in that** the front-side portion of the closure tab (35) in the closing position completely covers a portion, or the portion, respectively, of the retrieval opening (32) that extends in the front-side region of the inner pack (13).

8. Pack according to Claim 7, **characterized in that** the front-side portion of the closure tab (35) covers a (lateral) peripheral region of the front wall of the inner pack (13), the portion of the retrieval opening (32) that extends in the front-side region of the inner pack (13) being adjacent to said (lateral) peripheral region.

9. Pack according to one or a plurality of the preceding claims, **characterized in that** the free edges, created after the initial use of the inner pack (13), of that end-side portion of the closure tab (35) which is formed by the entire end wall in the closing position of the closure tab (35) lie seamlessly, or substantially seamlessly, opposite assigned free edges of the inner pack (13) that delimit the retrieval opening (32)

10. Pack according to one or a plurality of the preceding claims, **characterized in that** the closure tab (35) has a preferably end-side connection portion which is in particular integrally connected to said closure tab (35) by way of a fold line and which, in particular by means of an adhesive, is permanently fastened to the lid of the outer pack (10) such that the closure tab (35), upon opening of the lid, is automatically pivoted from the closing position of said closure tab (35) to the opening position of said closure tab (35).

## Revendications

1. Emballage pour produits de l'industrie de la cigarette, comprenant un emballage extérieur (10) réalisé en particulier sous forme de boîte à couvercle basculant avec une partie boîte (11) et un couvercle (12), à partir d'un flan en matériau indéformable, ainsi qu'au moins un emballage intérieur (13) disposé dans l'emballage extérieur (10), également réalisé à partir d'un flan en matériau indéformable, en particulier de forme parallélépipédique, qui entoure les produits de tous côtés, l'emballage intérieur (13) présentant un moyen de fermeture (34) qui, avant la première utilisation de l'emballage intérieur (13), ferme une ouverture de prélèvement (32) s'étendant au moins dans une zone frontale de l'emballage intérieur (13), de préférence en plus dans une zone frontale de l'emballage intérieur (13), pour le prélèvement de produits individuels, et qui est apte à passer de l'état fermant l'ouverture de prélèvement (32) à un état libérant l'ouverture de prélèvement (32), le moyen de fermeture étant constitué d'un matériau indéformable, en particulier d'un carton de préférence revêtu, le moyen de fermeture (34) étant une languette de fermeture (35) montée pivotante, en particulier reliée d'un seul tenant à l'emballage intérieur (13), qui est apte à passer de l'état fermant l'ouverture de prélèvement (32), à savoir une position de fermeture, dans l'état libérant l'ouverture de prélèvement (32), à savoir une position d'ouverture, une section de côté frontal de la languette de fermeture (35) étant formée par la paroi frontale de l'emballage intérieur (13), **caractérisé en ce que** l'ouverture de prélèvement (32) est formée sur toute la longueur, définie par la distance entre deux parois latérales de l'emballage intérieur (13) parallèles et verticales, de de la paroi frontale de l'emballage intérieur (13) est recouverte par la section latérale frontale de la languette de fermeture (35).

2. Emballage selon la revendication 1, **caractérisé en ce que** la languette de fermeture (35) est montée pivotante au moyen d'une articulation linéaire qui est formée par une ligne de pliage reliant la paroi arrière et la paroi frontale de l'emballage intérieur (13), ou qui est formée par une ligne de pliage qui fait partie de la paroi frontale de l'emballage intérieur (13) et s'étend à distance du bord de l'emballage intérieur reliant la paroi arrière et la paroi frontale de l'emballage intérieur (13).

3. Emballage selon la revendication 1 ou la revendication 2, **caractérisé en ce que** la partie frontale et/ou la partie avant de la languette de fermeture (35) est reliée, avant la première utilisation de l'emballage intérieur (13), à des parois latérales étroites adjacentes de l'emballage intérieur (13) par une ou plusieurs lignes de déchirure, en particulier par des perforations ou des incisions.

4. Emballage selon une ou plusieurs des revendications précédentes, **caractérisé en ce que** la partie frontale de la languette de fermeture de première utilisation de l'emballage intérieur (13) repose sans être reliée sur (35) les bords supérieurs libres des parois latérales étroites.

5. Emballage selon l'une ou plusieurs des revendications précédentes, **caractérisé en ce que** la découpe de l'emballage intérieur (13) est réalisée dans un matériau étanche à l'arôme et/ou à l'humidité, notamment dans un carton de préférence couché.

6. Emballage selon une ou plusieurs des revendications précédentes, **caractérisé en ce que** la partie avant de la languette de fermeture (35), en position de fermeture de l'emballage intérieur (13), s'applique par zones à l'extérieur contre la paroi avant de l'emballage intérieur (13), en particulier est fixée à celle-ci au moyen d'un adhésif détachable, de préférence à action multiple.

7. Emballage selon l'une ou plusieurs des revendications précédentes, **caractérisé en ce que** la partie avant de la languette de fermeture (35) recouvre entièrement, en position de fermeture, une partie ou la partie de l'ouverture de prélèvement (32) qui s'étend dans la zone avant de l'emballage intérieur (13).

8. Emballage selon la revendication 7, **caractérisé en ce que** la partie avant de la languette de fermeture (35) recouvre une zone de bordure (latérale) de la paroi avant de l'emballage intérieur (13), à laquelle est adjacente la partie de l'ouverture de prélèvement (32) qui s'étend dans la zone avant de l'emballage intérieur (13).

9. Emballage selon une ou plusieurs des revendications précédentes, **caractérisé en ce que** les bords libres de la partie frontale de la languette de fermeture (35) formée par l'ensemble de la paroi frontale, qui apparaissent après la première utilisation de l'emballage intérieur (13), sont opposés, en position de fermeture de la languette de fermeture (35), aux bords libres de l'emballage intérieur (13) qui sont associés sans espace ou sensiblement sans espace et qui délimitent l'ouverture de prélèvement (32).

10. Emballage selon l'une ou plusieurs des revendications précédentes, **caractérisé en ce que** la languette de fermeture (35) présente une portion de liaison, de préférence d'extrémité, reliée à elle notamment d'un seul tenant par une ligne de pliage, qui est fixée durablement au couvercle de l'emballage extérieur (10), notamment au moyen d'un adhésif, de sorte que la languette de fermeture (35) pivote automatiquement de sa position de fermeture à sa position d'ouverture lors de l'ouverture du couvercle.
